# EUROPÄISCHE PATENTSCHRIFT

(11) **EP 2 215 312 B1**
(45) Veröffentlichungstag und Bekanntmachung des Hinweises auf die Patenterteilung: **27.04.2011**
(21) Anmeldenummer: 08856479.4
(22) Anmeldetag: 18.11.2008
(51) Int. Cl.: E03C 1/324, E03D 11/13, E03D 11/14

(54) **HALTEBÜGEL, INSBESONDERE FÜR AUFGEHÄNGTE SANITÄREINRICHTUNGEN**
SUPPORT BRACKET, PARTICULARLY FOR SUSPENDED SANITARY SYSTEMS
ÉTRIER DE MAINTIEN, NOTAMMENT POUR APPAREILS SANITAIRES SUSPENDUS

(30) Priorität: 04.12.2007 IT PD20070400
(43) Veröffentlichungstag der Anmeldung: 11.08.2010
(73) Patentinhaber: fischerwerke GmbH & Co. KG, 72178 Waldachtal (DE)
(72) Erfinder: TRESOLDI, Antonio, I-35020 Masera di Padova (PD) (IT)
(86) Internationale Anmeldenummer: PCT/EP2008/009730
(87) Internationale Veröffentlichungsnummer: WO 2009/071179

(56) Entgegenhaltungen:
- DE-A1- 2 500 425
- DE-B- 1 093 741
- US-A- 1 578 849

## Beschreibung

Die vorliegende Erfindung betrifft einen Haltebügel, insbesondere für aufgehängte Sanitäreinrichtungen.

Sanitäreinrichtungen der aufgehängten Art werden nun seit vielen Jahren verwendet und immer mehr geschätzt.

Diese Sanitäreinrichtungen stützen sich, im Allgemeinen versteckt in der Sanitäreinrichtung, auf Halteelemente, die auskragend an einer Stützwand befestigt sind, so dass die Sanitäreinrichtung nicht auf dem Boden aufsteht.

Die daraus resultierenden Funktionsvorteile sind vor allem mit dem besseren Grad an Hygiene verbunden, da sie die Möglichkeit einer leichten Reinigung der die Sanitäreinrichtung umgebenden Bereiche des Bodens und der Wand gewährleisten.

Zudem haben die Sanitäreinrichtungen der aufgehängten Art gewöhnlich eine einfachere Struktur und eine Ästhetik, die gegenüber den herkömmlichen Sanitäreinrichtungen mehr geschätzt wird.

Die Nachteile der Sanitäreinrichtungen der aufgehängten Art hängen hauptsächlich mit den Mitteln zusammen, mittels derer sie an der Wand befestigt sind.

Von den heute bekannten Befestigungslösungen ist diejenige besonders einfach, die Gewindeelemente vorsieht, welche auskragend von einem in der Wand eingelassenen Stützrahmen hervorstehen und an denen die Sanitäreinrichtung entsprechend vorgesehenen Langlöchern, die darin definiert sind, aufgehängt wird.

An den in die Langlöcher der Sanitäreinrichtung eingeführten Gewindeelemente werden Mutterschrauben zum Festlegen der Sanitäreinrichtung an der Wand festgezogen.

Diese Lösung wird kaum geschätzt, aufgrund der Tatsache, dass der Befestigungsbereich an der Wand sichtbar ist.

Eine andere bekannte Lösung hat Bügel, die an den von der Wand auskragenden Gewindeelementen befestigbar sind.

Diese Bügel haben einen Fuß zum Befestigen an der Wand, von dem aus ein Abschnitt senkrecht verläuft, auf dem ein in Längsrichtung verlaufender Schlitz definiert ist.

Dieser Abschnitt ist zudem als Führung ausgebildet, die zu dem Befestigungsfuß hin geneigt ist und dazu geeignet ist, einen mit der Sanitäreinrichtung mittels einer Schraube verbundenen Läufer aufzunehmen.

Die Führung erlaubt das Gleiten des Läufers auf ihr, wobei sie gleichzeitig dessen Drehen verhindert, so dass verhindert wird, dass dieser von der Schraube in Drehung mitgenommen wird, und es erlaubt, dass diese dort aufgeschraubt werden kann, wobei er auf der Führung festgezogen wird.

An einander abgewandten Seite der Sanitäreinrichtung sind Löcher vorgesehen, die im Wesentlichen parallel zur Anlagefläche der Sanitäreinrichtung an der Wand sind, die zum Aufnehmen von Schrauben geeignet sind, die dazu geeignet sind, sich an dem in die Sanitäreinrichtung eingeführten Ende in die Läufer zu schrauben.

Die Sanitäreinrichtung wird an der Wand befestigt, in der die Bügel befestigt sind, indem sie so angenähert wird, dass die Schäfte der Schrauben in die Schlitze der Bügel eingeführt werden, wobei am Ende der Schrauben die Läufer angeschraubt sind.

Mit dem Einführen der Schraubenschäfte in die Schlitze erfolgt das Aufnehmen der Läufer in den Führungen.

Wenn der Benutzer die Schrauben festzieht, werden die Läufer gegen die Führungen gezogen, wobei sie leicht auf diesen gleiten und die Sanitäreinrichtung mitnehmen.

So legt sich die Sanitäreinrichtung an die Wand an und wird dort befestigt.

Diese Lösung erlaubt kein besonders bequemes Befestigen der Sanitäreinrichtung. Tatsächlich muss der Benutzer durch Versuche vorgehen, um die Schraubenschäfte in die Schlitze der Bügel einzuführen.

Eine weitere heute bekannte Lösung schlägt einen metallischen Bügel vor, die einen an der Wand befestigbaren Abschnitt und einen weiteren Abschnitt hat, der mit dem ersten im Wesentlichen L-förmig verbunden ist und an dem eine zu dem ersten Abschnitt geneigte Führung ausgebildet ist, in der ein Längsschlitz definiert ist, in den eine mit einem Sitz mit Innengewinde versehene Buchse verschiebbar eingesetzt ist.

Der Sitz mit Innengewinde ist dazu geeignet, eine Schraube zum Festziehen der Sanitäreinrichtung an dem Bügel aufzunehmen.

Zum Befestigen der Sanitäreinrichtung an der Wand wird der Bügel an der Wand befestigt, dann wird die Sanitäreinrichtung so dort aufgehängt, dass die seitlichen Löcher zum Einführen der Schrauben zum Befestigen an dem Bügel mit den Buchsen fluchtend ausgerichtet sind.

Ist die Sanitäreinrichtung eingeführt, wird sie an dem Bügel festgemacht, indem ihre Befestigungsschrauben in den Buchsen mit dem Innengewinde festgezogen werden.

Während des Festziehens gleitet die Buchse mit dem Innengwinde leicht entlang der Führung, wobei sie die Sanitäreinrichtung mitnimmt und sie in Anlage an der Wand festmacht.

Diese Lösung ist zwar einfach, hat jedoch den Nachteil, dass ein Metall-Keramik-Kontakt zwischen Bügel und Sanitäreinrichtung auftritt, der die Ursache für Geräusche und für das Risiko ist, dass die Keramik der Sanitäreinrichtung angeschlagen wird.

Aus DE 2500425-A ist eine Konsole zur Befestigung von Waschbecken bekannt, die eine materialschonende und feste Befestigung des Waschbeckens erlaubt.

Die Aufgabe der vorliegenden Erfindung ist es, einen Haltbügel, insbesondere für aufgehängte Sanitäreinrichtungen anzugeben, der die Nachteile der aufgeführten Lösungen umgeht, indem er ein bequemes Befestigen der Sanitäreinrichtung an der Wand ermöglicht.

Im Rahmen dieser Aufgabe besteht ein Ziel der Erfindung darin, einen Haltebügel anzugeben, der das Abmontieren der Sanitäreinrichtung von der Wand und eine leichte erneute Montage derselben erlaubt.

Ein weiteres Ziel der Erfindung ist es, einen Haltebügel mit einfacher Struktur und leichter Anwendung anzugeben, der zu mäßigen Kosten hergestellt werden kann.

Diese Aufgabe sowie diese und andere Ziele, die im Folgenden deutlicher werden, löst ein Haltebügel, gemäß Anspruch 1.

Weitere Eigenschaften und Vorteile der Erfindung ergeben sich größtenteils aus der Beschreibung eines bevorzugten, jedoch nicht ausschließlichen Ausführungsbeispiels des Haltebügels nach der Erfindung, das als nicht einschränkendes Beispiel in den beiliegenden Zeichnungen dargestellt ist, in denen
Figur 1 eine Explosionsdarstellung eines erfindungsgemäßen Haltebügels im Querschnitt zeigt;
Figur 2 erfindungsgemäße Haltebügel in einem Ausführungsbeispiel in perspektivischer Ansicht zeigt;
Figur 3 erfindungsgemäße Haltebügel in einer perspektivischen Explosionsdarstellung zeigt;
Figur 4 einen erfindungsgemäßen Haltebügel im Querschnitt zeigt;
Figur 5 einen erfindungsgemäßen Haltebügel im Querschnitt in einer Zwischenphase der Installation zeigt;
Figur 6 einen erfindungsgemäßen Haltebügel im Querschnitt in installierter Konfiguration zeigt;
Figur 7 einen erfindungsgemäßen Haltebügel in einem weiteren Ausführungsbeispiel in perspektivischer Ansicht zeigt.

Unter Bezugnahme auf die genannten Figuren ist mit dem Bezugszeichen 10 insgesamt ein Haltbügel, insbesondere für aufgehängte Sanitäreinrichtungen, bezeichnet, der die besondere Eigenschaft hat, dass er umfasst:
- einen Hauptkörper 11, der eine aus zwei im Wesentlichen L-förmig miteinander verbundenen Abschnitten 12, 13 zusammengesetzte Struktur hat,
- erste Befestigungsmittel, die zum Befestigen des Hauptkörpers 11 an einem ersten Abschnitt 12 der besagten zwei Abschnitte 12, 13 an einer Stützwand 14 für die Sanitäreinrichtung 15 geeignet sind,
- zweite Befestigungsmittel, die zum Befestigen der Sanitäreinrichtung 15 an dem zweiten Abschnitt 13 der besagten zwei Abschnitte 12, 13 an dem Hauptkörper 11 geeignet sind.

Diese zweiten Befestigungsmittel umfassen:
- einen Läufer 17, der zum Gleiten entlang einer auf einer ersten Seite des zweiten Abschnittes 13 definierten und zu dem Verbindungsbereich der zwei Abschnitte 12, 13 geneigten Führung 16 geeignet ist, wobei die zweite Seite des zweiten Abschnittes 13 dazu geeignet ist, mit der Sanitäreinrichtung 15 an dem Befestigungsbereich derselben an dem zweiten Abschnitt 13 in Anlage zu kommen,
- ein Element zum Festmachen der Sanitäreinrichtung 15 an dem zweiten Abschnitt 13, das dazu geeignet ist, die Sanitäreinrichtung 15 mit dem Läufer 17 zu verbinden, wobei es durch ein in dem zweiten Abschnitt 13 definiertes erstes Loch verläuft,

Der Läufer 17 und der Hauptkörper 11 liegen als ein Körper vor und sind durch Stege 19 miteinander verbunden.

Diese Stege 19 sind nachgiebig, so dass sie beim Festmachen der Sanitäreinrichtung 15 an dem zweiten Abschnitt 13 nachgeben und sich verformen und/oder brechen, um das Anliegen des Läufers 17 auf der Führung 16 zu ermöglichen, der durch das Element zu Festmachen dort gezogen wird.

Vorteilhafterweise bestehen der Hauptkörper 11, der Läufer 17 und die Stege 19, die sie verbinden, aus Kunststoff.

Die ersten Befestigungsmittel umfassen vorteilhafterweise:
- ein Gewindeelement 20 zum Halten des Hauptkörpers 11 an der Wand, wobei der Hauptkörper 11 in seinem ersten Abschnitt 12 ein zweites Durchgangsloch 21 zum Einführen des Gewindeelements 20 vorsieht, und
- eine erste Mutter 22 zum Befestigen des Hauptkörpers 11 an der Wand 14, die auf dem ersten Gewindeelement 20 festzuziehen ist, um den ersten Abschnitt 12 gegen die Wand 14 zu pressen.

Zweckmäßigerweise umfasst das Element zum Festmachen:
- eine Schraube 23 zum Befestigen der Sanitäreinrichtung 15 an dem zweiten Abschnitt 13, die durchgehend durch das erste Loch 18 und durch einen in dem Läufer 17 definierten durchgehenden Hohlraum 24 einführbar ist,
- eine zweite Mutter 25, die in dem Hohlraum 24 angeordnet und fest mit dem Läufer 17 verbunden ist, die dazu geeignet ist, die durch das erste Loch 18 eingeführte und durch den Hohlraum 24 verlaufende Schraube 23 aufzunehmen,

Die Schraube 23 ist an der zweiten Mutter 25 festzuziehen, um die Sanitäreinrichtung 15 an dem zweiten Abschnitt 13 festzumachen.

Das erste Loch 18 und das zweite Loch 21 sind praktischerweise als Langlöcher ausgebildet, um darin ein Gleiten in Querrichtung der Schraube 23 bzw. des Gewindeelements 20 zu ermöglichen, um die Befestigung der Sanitäreinrichtung 15 an der Stützwand 14 anzupassen.

Vorteilhafterweise ist eine Hülse 26 aus Kunststoff vorgesehen, die dazu geeignet ist, die Schraube 23 zu umgeben, um sich zwischen diese und die Ränder ihres Einführlochs 27 durch die Sanitäreinrichtung 15 zu legen.

Außerdem ist an dem Hauptkörper 11 entsprechend dem ersten Abschnitt 12 zumindest eine Auflagefläche 28 der Sanitäreinrichtung 15 an dem ersten Abschnitt 12 definiert, um die Sanitäreinrichtung 15 seitens des an der Wand 14 befestigten Bügels 10 zu stützen.

An dem zweiten Abschnitt 13 sind vorteilhafterweise Zähne 29 zum Festhalten des Läufers 17 definiert, die dem Lösen des Läufers 17 von dem zweiten Abschnitt 13 entgegen wirken, wenn die Schraube 23 von der Mutter 25 abgeschraubt ist, insbesondere wenn die Stege 19 gebrochen sind.

Ein besonderes Ausführungsbeispiel des erfindungsgemäßen Haltebügels, das nicht in den beigefügten Zeichnungen dargestellt ist, besteht darin, als Löcher zum Einführen der Schrauben, die zum Befestigen der Sanitäreinrichtung an den Haltebügeln geeignet sind, die Löcher zu verwenden, die an der Sanitäreinrichtung realisiert sind, um den Deckel dort festzumachen.

Auf diese Weise erfordert das Befestigen der aufgehängten Sanitäreinrichtung an der Wand nicht das Vorhandensein von eigens dafür vorgesehenen Löchern für die Schrauben, die an ihren Seiten definiert sind, da zu diesem Zweck die Löcher verwendet werden, die zum Befestigen des Deckels an der Sanitäreinrichtung bestimmt sind.

Ein weiteres Ausführungsbeispiel des erfindungsgemäßen Haltebügels besteht darin, zum Befestigen der Sanitäreinrichtung daran, Löcher zu verwenden, die an der Sanitäreinrichtung in der Nähe der zum Befestigen des Deckels bestimmten Löcher vorgesehen sind und die sich im Wesentlichen parallel zu letzteren erstrecken.

Insbesondere für den Einsatz von erfindungsgemäßen Haltebügeln, die an der Sanitäreinrichtung an den zum Befestigen des Deckels bestimmten Löcher oder an daran angrenzenden Löchern befestigbar sind, sieht ein Haltebügel 100a an zumindest einer Seite seines ersten Abschnitts 112 Koppelmittel vor, praktischerweise Schnallen 130, für ein Verbindungselement 140 zum Verbinden mit einem anderen Haltebügel 100b.

Vorteilhafterweise sind die Schnallen 130 auf einander abgewandten Seiten der ersten Abschnitte 112 der Haltebügel 100a und 100b vorgesehen.

Das Verbindungselement 140 ist zum festen und lösbaren Verbinden der beiden Haltebügel 100a und 100b geeignet, die mit den Schnallen 130 versehen sind, welche zum Aufnehmen passend geformter Endstücke geeignet sind. Zweckmäßigerweise ist das Verbindungselement 140 ein Träger aus metallischem Material oder aus Kunststoff, der an den Enden Ansätze 141 hat, die einklemmend in die Schnallen 130 einführbar sind.

Zwei erfindungsgemäße Haltebügel, die durch dieses Verbindungselement verbunden sind, können also leicht fluchtend ausgerichtet werden und an der Wand an horizontal fluchtend ausgerichteten Positionen angebracht werden, um eine korrekte Installation der Sanitäreinrichtung zu gewährleisten.

Zweckmäßigerweise sind Stöpsel 31 vorgesehen, die dazu geeignet sind die zum Befestigen des Haltebügels bestimmten Löcher zu verschließen, um diese zu verstecken und das Ablagern von Schmutz in diesen Löchern zu verhindern.

Der Einsatz des erfindungsgemäßen Haltebügels 10 ist folgender.

Zum Befestigen einer Sanitäreinrichtung 15 in aufgehängter Weise an einer Wand 14 bringt man an der Wand 14 zwei Gewindeelemente 20 an, die gewöhnlich Teil einer Spindel sind, die von einer in der Wand eingelassenen Haltestruktur auskragt.

Dann werden an diesen Gewindeelementen 20 die Hauptkörper 11 von ebenso vielen Bügeln 10 befestigt.

Insbesondere wird zum Befestigen des Hauptkörpers 11 des Bügels 10 an der Wand 14 der Bügel 10 entsprechend dem zweiten Loch 21 auf das Gewindeelement 20 geführt und dort festgemacht, indem die erste Mutter 22 auf dem Gewindeelement 20 festgezogen wird.

Wenn die Sanitäreinrichtung 15 auf den Auflageflächen 28 der an der Wand 14 befestigten Bügel 10 aufliegt, sind die Einführlöcher 27 den ersten Löchern 18 zugewandt, die in dem Hauptkörper des Bügels 10 ausgebildet sind.

Durch die Einführlöcher 27 werden die Schrauben 23 eingeführt und an den zweiten Muttern 25 festgezogen, die in den Hohlräumen 24 der jeweiligen Läufer 17 aufgenommen sind.

Beim Festziehen der Schrauben 23 auf den zweiten Muttern 25 geben die Stege 19 nach und die Läufer 17 gehen in Anlage auf den entsprechenden Führungen 16 und werden durch die Zähne 29, die sich an den Läufern 17 festhalten, in Anlage auf ihnen gehalten.

Während des Festziehens neigen die Läufer 17 zum Gleiten auf den Führungen 16, wobei sie sich zum ersten Abschnitt 12 des Hauptkörpers 11 des Bügels hin verschieben und die Sanitäreinrichtung 15 mit sich nehmen, die sich auf diese Weise an die Wand 14 anlegt.

Dieses Gleiten ist auch durch die besondere Ausbildung der ersten Löcher 18 als Langlöcher möglich, die es erlauben, dass die Schäfte der Schrauben 23 in Querrichtung in ihnen gleiten, während die Sanitäreinrichtung 15 durch die Läufer 17 gezogen wird.

Falls die Sanitäreinrichtung von dem Bügel 10 abmontiert wird, wird der Läufer 17 von den Zähnen 19 an dem Hauptkörper 11 gehalten, so dass, wenn die Sanitäreinrichtung wieder montiert wird, das erneute Einschrauben der Schrauben 23 in die in dem Läufer 17 aufgenommene zweite Mutter 25 bequem ist.

In der Praxis hat sich gezeigt, wie die Erfindung die Aufgabe löst und die gesteckten Ziele erreicht, indem ein Haltebügel, insbesondere für aufgehängte Sanitäreinrichtungen realisiert wird, der ein bequemes Befestigen der Sanitäreinrichtung an der Wand erlaubt, wobei er zudem ein leichtes Abmontieren und erneutes Montieren derselben ermöglicht.

Die so konzipierte Erfindung kann zahlreiche Modifikationen und Variationen erfahren, die alle im Rahmen des Erfindungskonzepts liegen. Zudem können alle Details durch andere, technisch gleichwertige Elemente ersetzt werden.

In der Praxis sind die verwendeten Materialien, sofern sie mit dem speziellen Zweck kompatibel sind, sowie die Abmessungen und Formen je nach den Anforderungen und dem Stand der Technik frei wählbar.

Wenn in einem Anspruch auf die genannten Merkmale und Techniken Bezugszeichen folgen, so wurden diese Bezugszeichen allein zum Zwecke der besseren Verständlichkeit der Ansprüche eingefügt und haben folglich keinerlei einschränkende Wirkung auf die Auslegung eines jeden durch derartige Bezugszeichen beispielhaft bezeichneten Elements.

## Patentansprüche

1. Haltebügel, insbesondere für hängende Sanitäreinrichtungen, der einen Hauptkörper (11), erste Befestigungsmittel und zweite Befestigungsmittel umfasst,
- wobei der Hauptkörper (11) eine aus zwei im Wesentlichen L-förmig miteinander verbundenen Abschnitten (12, 112, 13) zusammengesetzte Struktur hat,
- wobei die ersten Befestigungsmittel zum Befestigen des Hauptkörpers (11) an einem ersten Abschnitt (12, 112) der besagten zwei Abschnitte (12, 112, 13) an einer Stützwand (14) für die Sanitäreinrichtung (15) geeignet sind,
- wobei die zweiten Befestigungsmittel zum Befestigen der Sanitäreinrichtung (15) an dem zweiten Abschnitt (13) der besagten zwei Abschnitte (12, 112, 13) an dem Hauptkörper (11) geeignet sind,
- wobei auf einer ersten Seite des zweiten Abschnittes (13) eine Führung (16) ausgebildet ist, die zu dem Verbindungsbereich der zwei Abschnitte (12, 112, 13) geneigt ist,
- wobei die zweiten Befestigungsmittel einen Läufer (17) und ein Element zum Festmachen der Sanitäreinrichtung (15) an dem zweiten Abschnitt (13) umfassen,
- wobei der Läufer (17) zum Gleiten entlang der Führung (16) geeignet ist,
- wobei die zweite Seite des zweiten Abschnittes (13) dazu geeignet ist, mit der Sanitäreinrichtung (15) an dem Befestigungsbereich derselben an dem zweiten Abschnitt (13) in Anlage zu kommen, und
- wobei das Element zum Festmachen der Sanitäreinrichtung (15) an dem zweiten Abschnitt (13) dazu geeignet ist, die Sanitäreinrichtung (15) mit dem Läufer (17) zu verbinden, wobei es durch ein in dem zweiten Abschnitt (13) definiertes erstes Loch (18) verläuft,
**dadurch gekennzeichnet,**
**dass** der Läufer (17) und der Hauptkörper (11) als ein Körper vorliegen, verbunden durch nachgiebige Stege (19).

2. Haltebügel nach Anspruch 1, **dadurch gekennzeichnet, dass** der Hauptkörper (11), der Läufer (17) und die Stege (19), die diese verbinden, aus Kunststoff bestehen.

3. Haltebügel nach einem oder mehreren der vorhergehenden Ansprüche, **dadurch gekennzeichnet, dass** die ersten Befestigungsmittel umfassen:
- ein Gewindeelement (20) zum Halten des Hauptkörpers (11) an der Wand (14), wobei der Hauptkörper (11) in seinem ersten Abschnitt (12) ein zweites Durchgangsloch (21) zum Einführen des Gewindeelements (20) vorsieht, und
- eine erste Mutter (22) zum Befestigen des Hauptkörpers (11) an der Wand (14), die auf dem ersten Gewindeelement (20) festzuziehen ist, um den ersten Abschnitt (12) gegen die Wand (14) zu pressen.

4. Haltebügel nach einem oder mehreren der vorhergehenden Ansprüche, **dadurch gekennzeichnet, dass** das Element zum Festmachen umfasst:
- eine Schraube (23) zum Befestigen der Sanitäreinrichtung (15) an dem zweiten Abschnitt (13), die durchgehend durch das erste Loch (18) und durch einen in dem Läufer (17) definierten durchgehenden Hohlraum (24) einführbar ist,
- eine zweite Mutter (25), die in dem Hohlraum (24) angeordnet und fest mit dem Läufer (17) verbunden ist, die dazu geeignet ist, die in das erste Loch (18) eingeführte und durch den Hohlraum (24) verlaufende Schraube (23) aufzunehmen,
wobei die Schraube (23) an der zweiten Mutter (25) festzuziehen ist, um die Sanitäreinrichtung (15) an dem Bügel festzumachen.

5. Haltebügel nach Anspruch 3 oder 4, **dadurch gekennzeichnet, dass** das erste Loch (18) und das zweite Loch (21) jeweils als Langloch ausgebildet sind, um in ihnen ein Gleiten in Querrichtung der Schraube (23) bzw. des Gewindeelements (20) zu ermöglichen, um die Befestigung der Sanitäreinrichtung (15) an der Stützwand (14) anzupassen.

6. Haltebügel nach Anspruch 4 oder 5, **dadurch gekennzeichnet, dass** er eine Hülse (26) aus Kunststoff umfasst, die die Schraube (23) umgibt, um sich zwischen diese und die Ränder ihres Einführlochs (27) durch die Sanitäreinrichtung (15) zu schieben.

7. Haltebügel nach einem oder mehreren der vorhergehenden Ansprüche, **dadurch gekennzeichnet, dass** an dem Hauptkörper (11), zum Stützen der Sanitäreinrichtung (15) seitens des an der Wand (14) befestigten Bügels, entsprechend dem ersten Abschnitt (12) zumindest eine Auflagefläche (28) der Sanitäreinrichtung (15) an dem ersten Abschnitt (12) definiert ist.

8. Haltebügel nach einem oder mehreren der Ansprüche 4 bis 7, **dadurch gekennzeichnet, dass** an dem zweiten Abschnitt (13) Zähne (29) zum Festhalten des Läufers (17) definiert sind, die dem Lösen des Läufers (17) von dem zweiten Abschnitt (13) entgegen wirken, wenn die Schraube (23) von der zweiten Mutter (25) abgeschraubt ist.

9. Haltebügel nach einem oder mehreren der vorhergehenden Ansprüche, **dadurch gekennzeichnet, dass** an zumindest einer Seite des ersten Abschnitts (112) Mittel zum Ankoppeln für ein Verbindungselement (140) mit einem anderen Haltebügel (100b) vorgesehen sind, wobei das Verbindungselement (140) dazu geeignet ist, zwei mit den Koppelmitteln versehene Haltebügel (100a, 100b) fest und lösbar miteinander zu verbinden.

## Claims

1. Support bracket, especially for hung sanitary fittings, comprising a main body (11), first securing means and second securing means,
- the main body (11) having a structure consisting of two portions (12, 112, 13) connected substantially in the shape of an "L",
- the first securing means being arranged to secure the main body (11), at a first portion (12, 112) of said two portions (12, 112, 13), to a support wall (14) for the sanitary fitting (15),
- the second securing means being arranged to secure the sanitary fitting (15) to the main body (11), at the second portion (13) of said two portions (12, 112, 13),
- there being provided on a first side of the second portion (13) a guideway (16), which is inclined towards the area of connection of the two portions (12, 112, 13),
- the second securing means comprising a slider (17) and an element for locking the sanitary fitting (15) to the second portion (13),
- the slider (17) being arranged to slide along the guideway (16),
- the second side of the second portion (13) being arranged to abut the sanitary fitting (15) in the area of securing of the latter to the second portion (13), and
- the element for locking of the sanitary fitting (15) to the second portion (13) is arranged to connect the sanitary fitting (15) to the slider (17) by passing through a first hole (18) defined in the second portion (13),
**characterised in that**
the slider (17) and the main body (11) are in the form of one body, joined together by yielding bridges (19).

2. Support bracket according to claim 1, **characterised in that** the main body (11), the slider (17) and the bridges (19) which join them together are made of plastics material.

3. Support bracket according to one or more of the preceding claims, **characterised in that** the first securing means comprise:
- a threaded element (20) to support the main body (11) on the wall (14), the main body (11) having in its first portion (12) a second through-hole (21) for insertion of the threaded element (20), and
- a first nut (22) to secure the main body (11) to the wall (14), which nut is to be tightened on the first threaded element (20) in order to force the first portion (12) against the wall (14).

4. Support bracket according to one or more of the preceding claims, **characterised in that** the locking element comprises:
- a screw (23) to secure the sanitary fitting (15) to the second portion (13), which screw is insertable so that it goes through the first hole (18) and through an aperture (24) defined in and going through the slider (17),
- a second nut (25) which is arranged in the aperture (24) and fixedly connected to the slider (17) and which is arranged to receive the screw (23) inserted in the first hole (18) and extending through the aperture (24),
the screw (23) having to be tightened on the second nut (25) in order to lock the sanitary fitting (15) on the bracket.

5. Support bracket according to claim 3 or 4, **characterised in that** the first hole (18) and the second hole (21) are each in the form of a slot in order to allow transverse sliding in them of the screw (23) and the threaded element (20), respectively, for adjustment of the securing of the sanitary fitting (15) on the support wall (14).

6. Support bracket according to claim 4 or 5, **characterised in that** it comprises a bush (26) made of plastics material, which surrounds the screw (23) in order to be interposed between the latter and the edges of its insertion hole (27) through the sanitary fitting (15).

7. Support bracket according to one or more of the preceding claims, **characterised in that** on the main body (11), for supporting the sanitary fitting (15) by way of the bracket secured to the wall (14), conforming to the first portion (12) there is defined at least one surface (28) for support of the sanitary fitting (15) on the first portion (12).

8. Support bracket according to one or more of claims 4 to 7, **characterised in that** on the second portion (13) there are defined teeth (29) to retain the slider (17), which oppose separation of the slider (17) from the second portion (13) when the screw (23) is unscrewed from the second nut (25).

9. Support bracket according to one or more of the preceding claims, **characterised in that** on at least one side of the first portion (112) there are provided coupling means for an element (140) for connection with another support bracket (100b), the connection element (140) being arranged to firmly and reversibly connect to one another two support brackets (100a, 100b) provided with the coupling means.

## Revendications

1. Etrier de maintien notamment destiné à des appareils sanitaires suspendus, comprenant un corps principal (11), des premiers moyens de fixation et des seconds moyens de fixation,
- ledit corps principal (11) présentant une structure composée de deux régions (12, 112, 13) reliées l'une à l'autre pour l'essentiel avec configuration en L,
- lesdits premiers moyens de fixation étant appropriés pour fixer ledit corps principal (11), par une première région (12, 112) parmi les deux régions précitées (12, 112, 13), à une paroi d'appui (14) dévolue à l'appareil sanitaire (15),
- lesdits seconds moyens de fixation étant appropriés pour fixer ledit appareil sanitaire (15) audit corps principal (11), sur la seconde région (13) parmi les deux régions précitées (12, 112, 13),
- un guide (16), ménagé sur un premier côté de ladite seconde région (13), étant incliné en direction de la zone de liaison des deux régions (12, 112, 13),
- lesdits seconds moyens de fixation incluant une pièce mobile (17), et un élément de blocage à demeure dudit appareil sanitaire (15) sur ladite seconde région (13),
- ladite pièce mobile (17) étant apte à glisser le long dudit guide (16),
- le second côté de ladite seconde région (13) étant apte à venir en applique contre ledit appareil sanitaire (15), dans la zone de fixation de celui-ci à ladite seconde région (13),
- l'élément, affecté au verrouillage à demeure dudit appareil sanitaire (15) sur ladite seconde région (13), étant apte à relier ledit appareil sanitaire (15) à ladite pièce mobile (17), sachant qu'il traverse un premier trou (18) pratiqué dans ladite seconde région (13),
**caractérisé par le fait**
**que** la pièce mobile (17) et le corps principal (11) se présentent comme un corps, avec solidarisation assurée par des membrures (19) douées de souplesse élastique.

2. Etrier de maintien selon la revendication 1, **caractérisé par le fait que** le corps principal (11), la pièce mobile (17), et les membrures (19) qui les solidarisent, consistent en une matière plastique.

3. Etrier de maintien selon l'une ou plusieurs des revendications précédentes, **caractérisé par le fait que** les premiers moyens de fixation comprennent :
- un élément fileté (20) conçu pour retenir le corps principal (11) sur la paroi (14), ledit corps principal (11) étant pourvu, dans sa première région (12), d'un second trou traversant (21) dévolu à l'insertion dudit élément fileté (20), et
- un premier écrou (22) qui est conçu pour fixer ledit corps principal (11) à ladite paroi (14) et est destiné à être bloqué sur le premier élément fileté (20), afin de presser ladite première région (12) contre ladite paroi (14).

4. Etrier de maintien selon l'une ou plusieurs des revendications précédentes, **caractérisé par le fait que** l'élément de verrouillage à demeure comprend :
- une vis (23) qui est conçue pour fixer l'appareil sanitaire (15) à la seconde région (13) et peut être insérée, d'un trait, à travers le premier trou (18) et à travers une cavité continue (24) pratiquée dans la pièce mobile (17),
- un second écrou (25) logé dans ladite cavité (24), relié rigidement à ladite pièce mobile (17) et apte à recevoir ladite vis (23) insérée dans ledit premier trou (18) et traversant ladite cavité (24),
ladite vis (23) étant destinée au blocage dudit second écrou (25), en vue de verrouiller ledit appareil sanitaire (15) à demeure sur ledit étrier,

5. Etrier de maintien selon la revendication 3 ou 4, **caractérisé par le fait que** le premier trou (18) et le second trou (21) sont respectivement réalisés sous la forme d'un trou oblong pour autoriser, dans lesdits trous, un glissement respectif de la vis (23) ou de l'élément fileté (20), dans le sens transversal, afin d'adapter la fixation de l'appareil sanitaire (15) àlaparoi d'appui (14).

6. Etrier de maintien selon la revendication 4 ou 5, **caractérisé par le fait qu'**il englobe une douille (26) en matière plastique qui entoure la vis (23), en vue de s'insinuer entre cette dernière et les bords de son trou (27) d'insertion à travers l'appareil sanitaire (15).

7. Etrier de maintien selon l'une ou plusieurs des revendications précédentes, **caractérisé par le fait qu'**au moins une surface (28), offrant contact à l'appareil sanitaire (15) contre la première région (12), est ménagée sur le corps principal (11) en concordance avec ladite première région (12), en vue de l'appui procuré audit appareil sanitaire (15) par ledit étrier fixé à la paroi (14).

8. Etrier de maintien selon l'une ou plusieurs des revendications 4 à 7, **caractérisé par le fait que** des dents (29), façonnées sur la seconde région (13) en vue du verrouillage à demeure de la pièce mobile (17), s'opposent à la dissociation de ladite pièce mobile (17) d'avec ladite seconde région (13) lorsque la vis (23) est dévissée du second écrou (25).

9. Etrier de maintien selon l'une ou plusieurs des revendications précédentes, **caractérisé par le fait que** des moyens sont prévus, sur au moins un côté de la première région (112), pour l'accouplement d'un élément (140) de liaison avec un autre étrier de maintien (100b), ledit élément de liaison (140) étant approprié pour relier l'un à l'autre, de façon rigide et libérable, deux étriers de maintien (100a, 100b) munis desdits moyens d'accouplement.
